# FASCICULE DE BREVET EUROPEEN

(11) **EP 3 274 644 B1**
(45) Date de publication et mention de la délivrance du brevet: **06.03.2019**
(21) Numéro de dépôt: 16714808.9
(22) Date de dépôt: 24.03.2016
(51) Int. Cl.: F28F 9/02, F28D 1/053, F28D 21/00

(54) **BOITE COLLECTRICE POUR ÉCHANGEUR DE CHALEUR DE CIRCUIT DE CLIMATISATION DE VÉHICULE AUTOMOBILE ET ÉCHANGEUR DE CHALEUR COMPRENANT UNE TELLE BOITE COLLECTRICE**
SAMMELBEHÄLTER FÜR EINEN WÄRMETAUSCHER EINES KRAFTFAHRZEUGKLIMATISIERUNGSKREISES UND WÄRMETAUSCHER MIT EINEM DERARTIGEN SAMMELBEHÄLTER
COLLECTING BOX FOR A HEAT EXCHANGER OF A MOTOR VEHICLE AIR-CONDITIONING CIRCUIT, AND HEAT EXCHANGER COMPRISING SUCH A COLLECTING BOX

(30) Priorité: 24.03.2015 FR 1552440
(43) Date de publication de la demande: 31.01.2018
(73) Titulaire: Valeo Systemes Thermiques, 78320 Le Mesnil-Saint-Denis (FR)
(72) Inventeur: MOREAU, Sylvain, 72700 Spay (FR); TISON, Frédéric, 72230 Guecelard (FR); BUSSON, François, 72220 Saint-gervais-en-belin (FR)
(74) Mandataire: Neuviale, Bertrand
(86) Numéro de dépôt international: PCT/EP2016/056532
(87) Numéro de publication internationale: WO 2016/151082

(56) Documents cités:
- EP-A2- 0 762 072
- DE-A1-102012 202 149
- FR-A1- 2 924 792
- US-A1- 2009 173 483

## Description

L'invention se rapporte au domaine des échangeurs de chaleur, notamment des évaporateurs, et concerne en particulier une boite collectrice associée. L'invention trouvera notamment ses applications dans le domaine des circuits de climatisation pour véhicules automobiles.

Il est connu des échangeurs de chaleur composés d'un faisceau, lui-même composé de tubes parallèles, ledit faisceau permettant un échange de chaleur entre un premier fluide, circulant à l'intérieur desdits tubes, et un second fluide, traversant ledit faisceau entre lesdits tubes. Lesdits échangeurs comprennent en outre des boites collectrices auxquelles sont connectés lesdits tubes.

Afin de favoriser les échanges thermiques entre le premier et le second fluide, il est également connu de munir le faisceau de plusieurs rangées de tubes, notamment deux ou trois, disposées les unes derrière les autres selon le sens d'écoulement du second fluide. Les boites collectrices présentent un espace intérieur divisé en autant de chambres collectrices qu'il existe de rangées de tubes dans le faisceau. Chaque chambre collectrice est alors connectée aux tubes d'une des rangées du faisceau par l'intermédiaire d'orifices d'introduction.

Dans ce type d'échangeurs, le premier fluide pénètre dans l'échangeur de chaleur par un premier orifice d'entrée/sortie de la boite collectrice, circule à l'intérieur du faisceau en passant par chaque chambre collectrice selon un chemin de circulation prédéterminé. Ledit premier fluide ressort ensuite de l'échangeur de chaleur par un deuxième orifice d'entrée/sortie de la boite collectrice. Lors de son passage dans l'échangeur de chaleur, le fluide subit un changement d'état. Il est connu d'adapter les dimensions des orifices d'entrée/sortie de manière à limiter la génération de pertes de charge du fluide. Cependant, les solutions déjà proposées en ce sens s'accompagnent d'une augmentation en largeur de l'encombrement de la boite collectrice.

Une demande de brevet européen EP0762072A2 divulgue une construction d'échangeur de chaleur comprenant des premier et second collecteurs tubulaires espacés, généralement parallèles, ayant des extrémités opposées avec une pluralité de tubes en parallèle et espacés les uns des autres qui s'étendent entre eux et ont leurs extrémités en communication fluidique avec l'intérieur des collecteurs. Un adaptateur en communication fluide avec l'intérieur des collecteurs est fixé à l'extérieur de l'échangeur de chaleur pour placer l'échangeur de chaleur en communication avec les conduits de fluide qui peuvent être disposés à différents endroits par rapport à l'échangeur de chaleur.

Un des buts de l'invention est une réduction efficace des pertes de charges générées par un passage du premier fluide au niveau desdits orifices d'entrée/sortie de la boite collectrice tout en limitant l'encombrement généré par celle-ci. L'invention concerne ainsi une boite collectrice, notamment pour échangeur de chaleur de circuit de climatisation de véhicule automobile, comprenant au moins deux chambres d'entrée/sortie de la boite collectrice et deux chambres collectrices, lesdites chambres collectrices étant conçues pour être connectées à des tubes d'un faisceau d'échange de chaleur dudit échangeur, lesdites chambres collectrices s'étendant selon une direction principale d'extension longitudinale et présentant une dimension, dite largeur, mesurée selon une direction orthogonale à ladite direction longitudinale, chacune des chambres d'entrée/sortie étant connectée à l'une desdites chambres collectrices et munie d'un orifice d'entrée/sortie de la boite collectrice, l'orifice d'entrée/sortie d'une des chambres d'entrée/sortie, dit orifice élargi, présentant une dimension, dite largeur, selon la direction de la largeur des chambres collectrices, supérieure à la largeur de la chambre collectrice à laquelle ladite chambre d'entrée/sortie est connectée.

Ainsi, la présence des orifices d'entrée/sortie au niveau des chambres et non directement au niveau des chambres collectrices permet une meilleure flexibilité quant au dimensionnement de chacun desdits orifices. On peut alors agrandir l'un des orifices dédiés sans générer un encombrement en largeur supplémentaire. Cette flexibilité permet de la sorte une meilleure limitation des pertes de charges générées par le passage du premier fluide au niveau des orifices d'entrée/sortie à encombrement constant.

Selon différents modes de réalisation, qui pourront être pris ensemble ou séparément :
- lesdites chambres collectrices comprennent des orifices d'introduction des tubes présentant une dimension, dite longueur, mesurée selon la direction de la largeur des chambres collectrices, l'ensemble desdits orifices d'introduction des tubes présentant une même longueur,
- lesdites chambres d'entrée/sortie sont situées au niveau d'une extrémité longitudinale des chambres collectrices,
- lesdites chambres collectrices présentent toutes une largeur identique,
- les deux orifices d'entrée/sortie de la boite collectrice sont centrés sur une même droite orthogonale à la direction d'extension longitudinale des chambres collectrices,
- la largeur de l'orifice d'entrée/sortie agrandi est comprise entre 1 et 3 fois la largeur de l'autre desdits orifices d'entrée/sortie,
- la largeur de l'orifice d'entrée/sortie agrandi est inférieure à deux fois la largeur de la chambre collectrice à laquelle la chambre d'entrée/sortie munie dudit orifice d'entrée/sortie agrandi est connectée,
- la largeur de l'autre desdits orifices d'entrée/sortie est comprise entre 0,8 et 1,2 fois la largeur de la chambre collectrice à laquelle la chambre d'entrée/sortie munie dudit orifice d'entrée/sortie est connectée,
- l'une des chambres d'entrée/sortie occupe au moins partiellement un espace formé par un prolongement longitudinal d'une chambre collectrice adjacente à celle à laquelle elle est connectée,
- lesdites chambres d'entrée/sortie présentent des formes et/ou des contours complémentaires et/ou imbriqués dans une largeur de la boite collectrice, ladite largeur de la boite collectrice étant mesurée selon une direction parallèle à une direction de la largeur des chambres collectrices,
- les orifices d'entrée/sortie sont disposés sur une face de la boite collectrice orthogonale à la direction d'extension longitudinale desdites chambres collectrices,
- les orifices d'entrée/sortie sont disposés sur une face de la boite collectrice parallèle à la direction d'extension longitudinale desdites chambres collectrices,
- ladite boite collectrice comprend une plaque collectrice configurée pour être connectée aux tubes et un couvercle,
- ledit couvercle comprend des cloisons longitudinales séparant lesdites chambres collectrices, lesdites cloisons étant configurées pour faire communiquer deux desdites chambres collectrices, respectivement, avec l'une et l'autre desdites chambres d'entrée/sortie,
- le couvercle comprend en outre des cloisons transversales divisant au moins l'une desdites chambres collectrices en plusieurs compartiments,
- chacun desdits orifices d'entrée/sortie est conçu pour être raccordé à une conduite.

L'invention concerne encore un échangeur de chaleur comprenant une boite collectrice telle que décrite ci-dessus. Selon l'un ou l'autre des modes de réalisation suivants:
- Ledit échangeur est apte à fonctionner comme un condenseur,
- Ledit échangeur est apte à fonctionner comme un évaporateur.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés parmi lesquels :
- La figure 1 est une vue en perspective d'un échangeur de chaleur muni d'une boite collectrice selon l'invention.
- La figure 2 est une vue partielle de dessus, en transparence, d'une boite collectrice selon l'invention.
- La figure 3 est une vue partielle en perspective d'un couvercle d'une boite collectrice selon l'invention.
- La figure 4 est une vue en perspective d'un échangeur de chaleur muni d'une boite collectrice selon un autre mode de réalisation de l'invention.

L'invention concerne une boite collectrice 1, notamment pour échangeur de chaleur 3 de circuit de climatisation de véhicule automobile.

Comme illustré aux figures 1 et 4, ledit échangeur de chaleur 3 est par exemple un évaporateur configuré pour permettre un échange d'énergie thermique entre un premier fluide et un deuxième fluide. Ledit échangeur 3 est composé de ladite boite collectrice 1 et d'un faisceau 30 comprenant plusieurs rangées 200, 190 et 180 de tubes 300. L'échangeur 3 est en outre composé d'un collecteur 2. La boite collectrice 1 et le collecteur 2 permettent la circulation du premier fluide à l'intérieur dudit faisceau 30. Ils 1, 2 sont disposés de part et d'autre de celui-ci, à chaque extrémité des tubes 300.

Ledit premier fluide est par exemple un fluide frigorigène circulant à l'intérieur desdits tubes 300. Ledit deuxième fluide pourra être de l'air, se déplaçant sous la forme d'un flux d'air, et qui traverse ledit faisceau 30 entre lesdits tubes 300.

Lesdits tubes 300 définissent par exemple des canaux dans lesquels circule ledit premier fluide. Lesdits tubes 300 sont par exemple obtenus par un pliage de tôle ou par un assemblage de plaques agencées par paires et entre lesquelles circule ledit premier fluide. Lesdits tubes 300 sont positionnés parallèlement les uns aux autres.

Lesdites rangées 200, 190 et 180 sont agencées selon des plans parallèles les uns aux autres. Lesdites rangées comprennent ici une rangée d'aspiration 200, une rangée d'injection 190 et une rangée intermédiaire 180 qui se succèdent les unes derrière les autres dans cet ordre selon une direction sensiblement parallèle à la direction d'écoulement dudit flux d'air.

Comme illustré aux figures 2 et 3, ladite boite collectrice 1 présente une extrémité distale 102 et une extrémité proximale 101 et s'étend, d'après l'invention, selon une direction principale d'extension longitudinale entre ladite extrémité distale 102 et ladite extrémité proximale 101. Ladite boite collectrice 1 est conçue pour permettre la circulation du fluide frigorigène dans chacun des tubes 300 du faisceau 30.

Ladite boite collectrice 1 est avantageusement formée d'un couvercle et d'une plaque collectrice à travers laquelle les tubes 300 débouchent. Ledit couvercle et ladite plaque collectrice sont solidarisés l'un à l'autre de manière à délimiter un espace intérieur de la boite collectrice 1. Ledit couvercle est avantageusement sensiblement parallélépipédique rectangle. Ladite plaque collectrice est par exemple une plaque, de forme sensiblement rectangulaire, et conçue de manière à pouvoir fermer ledit couvercle. Ledit couvercle et ladite plaque collectrice sont avantageusement conçus dans une matière métallique, par exemple de l'aluminium et/ou un alliage d'aluminium, et solidarisés l'un à l'autre par brasage.

La boite collectrice 1 présente une dimension, dite largeur, mesurée selon une direction perpendiculaire à la direction d'extension longitudinale de la boite collectrice 1 et sensiblement parallèle à la direction d'écoulement dudit flux d'air.

Selon l'invention, la boite collectrice 1 est composée de deux chambres d'entrée/sortie 13 et 14, d'au moins deux chambres collectrices, ici trois 20, 19, 18, et de deux orifices d'entrée/sorties 11, 12.

Lesdites chambres d'entrée/sortie 13 et 14 sont agencées du côté de l'extrémité proximale 101 de la boite collectrice 1. Les chambres collectrices 18, 19 et 20 sont, elles, agencées du côté de l'extrémité distale 102 de la boite collectrice 1. Lesdits orifices d'entrée/sortie 11 et 12 de la boite collectrice 1 sont situés au niveau de l'une et l'autre desdites chambres d'entrée/sortie 13 et 14.

Lesdites chambres collectrices 18, 19 et 20 s'étendent selon une direction principale d'extension longitudinale parallèle à la direction d'extension longitudinale de la boite collectrice 1. Lesdites chambres collectrices 18, 19 et 20 comprennent une chambre d'aspiration 20, une chambre d'injection 19 et une chambre intermédiaire 18. On notera que lesdites chambres collectrices 18, 19 et 20 sont agencées ici de manière parallèle les unes aux autres et de manière adjacente les unes aux autres. Chacune des chambres collectrices 18, 19 et 20 présentent avantageusement une dimension dite largeur mesurée selon une direction parallèle à la direction de la largeur de ladite boite collectrice 1.

Lesdites chambres collectrices 18, 19 et 20 présentent chacune une extrémité distale et une extrémité proximale et s'étendent longitudinalement entre ladite extrémité distale et ladite extrémité proximale. Lesdites extrémités distales des chambres collectrices 18, 19 et 20 sont confondues avec ladite extrémité distale 102 de la boite collectrice 1. En revanche, les extrémités proximales des chambres collectrices 18, 19 et 20 sont situées à distance de l'extrémité proximale 101 de la boite collectrice 1 et deux d'entre elles débouchent dans lesdites chambres d'entrée/sortie 13 et 14.

Avantageusement, lesdites chambres collectrices 18, 19 et 20 présentent toutes une même largeur.

Lesdites chambres collectrices 18, 19 et 20 sont, en outre, séparées les unes des autres par des cloisons longitudinales 16, elles-mêmes parallèles les unes aux autres et s'étendant selon la direction d'extension longitudinale de la boite collectrice 1. Chacune des cloisons longitudinales 16 s'étend longitudinalement entre les chambres d'entrée/sortie 13 et 14 et l'extrémité distale 102 de la boite collectrice 1.

Lesdites chambres collectrices 18, 19 et 20 sont munies chacune d'une série d'orifices d'introduction 21 des tubes 300 qui permettent aux extrémités de chacun des tubes 300 du faisceau 30 de déboucher dans l'une desdites chambres collectrices 18, 19 et 20. De la sorte, chacune desdites chambres collectrices 18, 19 et 20 est configurée pour être connectée à l'une des rangées de tubes 300 du faisceau 30. On notera, en particulier, que la chambre intermédiaire 18 est conçue pour être connectée à la rangée intermédiaire 180, que la chambre d'injection 19 est conçue pour être connectée à la rangée d'injection 190 et que la chambre d'aspiration 20 est conçue pour être connectée à la rangée d'aspiration 200. On notera également qu'une fois la boite collectrice 1 assemblée sur le faisceau 30, la chambre intermédiaire 18, la chambre d'injection 19 et la chambre d'aspiration 20 sont agencées dans cet ordre suivant une direction parallèle à ladite direction d'écoulement du flux d'air.

Comme illustré à la figure 2, lesdits orifices d'introduction 21 des tubes 300 sont des fentes agencées de manière perpendiculaire à la direction d'extension longitudinale des chambres collectrices 18, 19 et 20 et toutes parallèles les unes aux autres. Lesdits orifices d'introduction 21 des tubes 300 présentent tous une dimension identique, dite longueur, mesurée selon une direction perpendiculaire à la direction d'extension longitudinale des chambres collectrices 18, 19 et 20. Ladite longueur desdits orifices d'introduction 21 est sensiblement identique à la largeur des chambres collectrices 18, 19 et 20. Chacune desdites chambres collectrices 18, 19 et 20 est munie d'autant d'orifices d'introduction 21 qu'il existe de tubes 300 par rangée du faisceau 30.

Avantageusement, lesdits orifices d'introduction 21 des tubes 300 sont disposés sur la plaque collectrice 6.

Comme illustré aux figures 2 et 3, les chambres collectrices 18, 19 et 20 pourront, en outre, être munies de cloisons transversales 17' additionnelles permettant de diviser chacune des chambres collectrices 18, 19 et 20 en plusieurs compartiments. Lesdites cloisons transversales 17' permettent ainsi de moduler la circulation du fluide frigorigène à l'intérieur des rangées 180, 190 et 200 en plusieurs passes.

Lesdites chambres d'entrée/sortie 13 et 14 sont agencées dans la boite collectrice 1 entre l'extrémité proximale 101 de la boite collectrice 1 et les extrémités proximales des chambres collectrices 18, 19 et 20.

Afin de permettre la circulation du fluide frigorigène, deux des chambres collectrices sont directement connectées de manière fluidique aux chambres d'entrée/sortie 13 et 14. En particulier, la chambre d'injection 19 est connectée, au niveau de son extrémité proximale, à l'une des chambres d'entrée/sortie, dite première chambre 13. La chambre d'aspiration 20 est, elle, connectée, au niveau de son extrémité proximale, à l'autre desdites chambres d'entrée/sortie, dite deuxième chambre 14.

La chambre intermédiaire 18, elle, n'est connectée directement ni à l'une ni à l'autre des chambres d'entrée/sortie 13 et 14. Au contraire, la chambre intermédiaire 18 est fermée au niveau de son extrémité proximale par une cloison transversale 17. En particulier, ladite première chambre 13 est séparée physiquement de la chambre intermédiaire 18 par ladite cloison transversale 17. Il est à noter que ladite cloison transversale 17 est par exemple orientée de manière perpendiculaire à la direction d'extension de ladite chambre intermédiaire 18.

La première chambre 13 et la deuxième chambre 14 présente chacune une dimension, dite largeur, mesurée selon une direction parallèle à la direction de la largeur de la boite collectrice 1. Lesdites chambres d'entrée/sortie 13 et 14 s'étendent longitudinalement entre l'extrémité proximale 101 de la boite collectrice 1 et les extrémités proximales des chambres collectrices 18, 19 et 20. Autrement dit, les deux chambres d'entrée/sortie 13 et 14 occupent une zone de la boite collectrice 1 située entre les extrémités proximales des chambres collectrices 18, 19 et 20 et l'extrémité proximale de ladite boite collectrice 1. En outre, comme illustré aux figures 2 et 3, les deux chambres d'entrée/sortie 13 et 14 présentent chacune des formes et des contours imbriqués et complémentaires de sorte qu'elles occupent, ici, la largeur de la boite collectrice 1.

Il est à noter qu'avantageusement lesdites deux chambres d'entrée/sortie (13,14) sont adjacentes l'une à l'autre et sont séparées l'une de l'autre par une cloison, dite cloison oblique 15. Ladite cloison oblique 15 s'étend avantageusement entre l'extrémité proximale 101 de la boite collectrice 1 et la cloison longitudinale 16 séparant la chambre d'aspiration 20 de la chambre d'injection 19. Ladite cloison oblique 15 pourra être un prolongement oblique, c'est-à-dire en biais, de ladite cloison longitudinale 16 qu'elle relie à l'extrémité proximale 101 de la boite collectrice 1.

La cloison oblique 15, séparant ladite première chambre 13 de ladite deuxième chambre 14, est orientée de manière à ce que la largeur de la deuxième chambre 14 augmente à mesure que l'on se rapproche, selon la direction d'extension longitudinale de la boite collectrice 1, de l'extrémité proximale 101 de ladite boite collectrice 1. Inversement, lesdites chambres d'entrée/sortie 13 et 14 présentant des formes complémentaires, l'orientation de la cloison oblique 15 est telle que la largeur de la première chambre 13 diminue à mesure que l'on se rapproche, selon la direction d'extension longitudinale de la boite collectrice 1, de l'extrémité proximale 101 de la boite collectrice 1.

Au niveau des extrémités proximales des chambres collectrices 18, 19 et 20, la largeur de la première chambre 13 est sensiblement égale à deux fois la largeur d'une des chambres collectrices 18, 19 et 20 tandis que la largeur de la deuxième chambre 14 est sensiblement égale à la largeur d'une seule des chambres collectrices 18, 19 et 20. Inversement, au niveau de l'extrémité proximale 101 de la boite collectrice 1, la largeur de la première chambre 13 est sensiblement égale à la largeur d'une seule des chambres collectrices 18, 19 et 20 tandis que la largeur de la deuxième chambre 14 est sensiblement égale à deux fois la largeur d'une des chambres collectrices 18, 19 et 20.

On notera également que ladite deuxième chambre 14 est non seulement située dans l'espace formé par un prolongement longitudinal de la chambre d'aspiration 20, à laquelle elle est connectée, mais qu'elle occupe également une partie de l'espace formé par un prolongement longitudinal de la chambre d'injection 19. Ladite première chambre 13, elle, non seulement occupe une partie d'un prolongement longitudinal de la chambre d'injection 19, à laquelle elle est connectée, mais est aussi située dans un prolongement longitudinal de la chambre intermédiaire 18.

La première chambre 13 est munie d'un des orifices d'entrée/sortie de la boite collectrice 1, dit premier orifice 11. Ladite deuxième chambre 14 est munie de l'autre desdits orifices d'entrée/sortie, dit deuxième orifice 12. Pour un évaporateur, le premier orifice 11 est conçu pour permettre l'entrée dudit premier fluide à l'intérieur de la boite collectrice 1 tandis que le deuxième orifice 12 est conçu pour permettre la sortie dudit premier fluide hors de ladite boite collectrice 1.

Ainsi, le premier fluide pénètre sous forme liquide dans la boite collectrice 1 par ledit premier orifice 11, circule dans les chambres collectrices 18, 19 et 20, dans le collecteur 2 et dans les tubes 300 du faisceau 30 selon un chemin de circulation déterminé par l'emplacement respectif des cloisons transversales des chambres collectrices de la boite collectrice 1 et du collecteur 2. Avantageusement, la circulation du premier fluide a lieu en série d'une rangée à l'autre et, dans chaque rangée, d'une passe à l'autre. Le premier fluide ressort de l'évaporateur 3 par le deuxième orifice 12, sous forme gazeuse, après avoir subit un changement d'état.

Lesdits orifices d'entrée/sortie 11 et 12 sont formés par exemple d'une ouverture située sur une paroi de la boite collectrice 1. Lesdits orifices 11 et 12 présentent une dimension, dite largeur, mesurée selon une direction parallèle à la direction de la largeur de la boite collectrice. Ils sont, par exemple, de section circulaire et leur largeur représente alors un diamètre.

La largeur du premier orifice 11, configuré pour permettre un passage du fluide frigorigène sous une forme liquide, est sensiblement égale à la largeur d'une des chambres collectrices 18, 19 et 20 tandis que le deuxième orifice 12, configuré pour permettre un passage du fluide frigorigène sous une forme gazeuse, est approximativement deux fois plus large que ledit premier orifice 11. De façon plus générique, le deuxième orifice d'entrée/sortie 12 présente une largeur supérieure à la largeur de la chambre d'aspiration 20.

La largeur dudit deuxième orifice 12 pourra être comprise entre 1 et 3 fois la largeur dudit premier orifice 11. La largeur dudit premier orifice pourra être comprise en 0,8 et 1,2 fois la largeur de la chambre d'injection 19 tandis que la largeur dudit deuxième orifice pourra être limitée à deux fois la largeur de la chambre d'aspiration 20.

On notera qu'avantageusement, notamment afin de faciliter la connexion de la boite collectrice 1 au circuit dans lequel l'échangeur est intégré, lesdits premier 11 et deuxième 12 orifices pourront être centrés sur une même droite parallèle à la direction de la largeur de la boite collectrice 1. Autrement dit, lesdits premier et deuxième orifices 11, 12 sont centrés sur une droite orthogonale à la direction d'extension longitudinale des chambres collectrices 18, 19 et 20.

Comme illustré à la figure 4, lesdits orifices 11 et 12 pourront par exemple permettre le raccordement de la boite collectrice 1 respectivement à une conduite d'entrée 110 du fluide frigorigène et à une conduite de sortie 120 du fluide frigorigène. Alternativement, lesdits orifices pourront présenter une forme différente, par exemple sensiblement ovale ou rectangulaire.

A la figure 4, les orifices d'entrée/sortie 11 et 12 sont agencés sur une paroi de la boite collectrice 1 orthogonale à la direction d'extension longitudinale de ladite boite collectrice 1, par exemple sur le couvercle 5. Alternativement, comme illustré aux figures 1 et 2, les orifices d'entrée/sortie 11 et 12 pourront être agencés sur une paroi de la boite collectrice 1 parallèle à la direction d'extension longitudinale de ladite boite collectrice 1, par exemple sur la plaque collectrice 6.

## Revendications

1. Boite collectrice (1) pour échangeur de chaleur (3), notamment de circuit de climatisation de véhicule automobile, comprenant au moins deux chambres d'entrée/sortie (13, 14) de la boite collectrice (1) et deux chambres collectrices (19, 20), lesdites chambres collectrices (19, 20) étant conçues pour être connectées à des tubes (300) d'un faisceau (30) d'échange de chaleur dudit échangeur (3), lesdites chambres collectrices (19, 20) s'étendant selon une direction principale d'extension longitudinale et présentant une dimension, dite largeur, mesurée selon une direction orthogonale à ladite direction longitudinale, chacune des chambres d'entrée/sortie (13, 14) étant connectée à l'une desdites chambres collectrices (19, 20) et munie d'un orifice d'entrée/sortie (11, 12) de la boite collectrice (1), l'orifice d'entrée/sortie (12) d'une des chambres d'entrée/sortie (13, 14), dit orifice agrandi, présentant une dimension, dite largeur, selon la direction de la largeur des chambres collectrices (19, 20), supérieure à la largeur de la chambre collectrice (19, 20) à laquelle ladite chambre d'entrée/sortie (13, 14) est connectée, **caractérisée en ce que** la boite collectrice (1) comprend une chambre collectrice (18) supplémentaire, et présente une extrémité distale (102) et une extrémité proximale (101) et s'étend selon une direction principale d'extension longitudinale entre ladite extrémité distale (102) et ladite extrémité proximale (101), dans laquelle lesdites chambres d'entrée/sortie (13, 14) sont agencées dans la boite collectrice (1) entre l'extrémité proximale (101) de la boite collectrice (1) et les extrémités proximales des chambres collectrices (18, 19, 20).

2. Boite collectrice (1) selon l'une quelconque des revendications précédentes dans laquelle les chambres collectrices (18, 19, 20) comprennent des orifices d'introduction (21) des tubes (300) présentant une dimension, dite longueur, mesurée selon la direction de la largeur des chambres collectrices (18, 19, 20), lesdits orifices d'introduction (21) des tubes (300) présentant une même longueur.

3. Boite collectrice (1) selon l'une quelconque des revendications précédentes, dans laquelle lesdites chambres d'entrée/sortie (13,14) sont situées au niveau d'une extrémité longitudinale des chambres collectrices (18, 19, 20).

4. Boite collectrice (1) selon l'une quelconque des revendications précédentes dans laquelle les chambres collectrices (18, 19, 20) présentent toutes une largeur identique.

5. Boite collectrice (1) selon l'une quelconque des revendications précédentes dans laquelle les deux orifices d'entrée/sortie (11, 12) de la boite collectrice (1) sont centrés sur une même droite orthogonale à la direction d'extension longitudinale des chambres collectrices (18, 19, 20).

6. Boite collectrice (1) selon l'une quelconque des revendications précédentes dans laquelle la largeur de l'orifice d'entrée/sortie (12) agrandi est comprise entre 1 et 3 fois la largeur de l'autre desdits orifices d'entrée/sortie (11).

7. Boite collectrice (1) selon la revendication 6, dans laquelle la largeur de l'autre desdits orifices d'entrée/sortie (11) est comprise entre 0,8 et 1,2 fois la largeur de la chambre collectrice (19, 20) à laquelle la chambre d'entrée/sortie (13, 14) munie dudit autre des orifices d'entrée/sortie (11) est connectée.

8. Boite collectrice (1) selon l'une quelconque des revendications précédentes dans laquelle l'une des chambres d'entrée/sortie (13, 14) occupe au moins partiellement un espace formé par un prolongement longitudinal d'une chambre collectrice (18, 19, 20) adjacente à celle à laquelle elle est connectée.

9. Boite collectrice (1) selon l'une quelconque des revendications précédentes dans laquelle les chambres d'entrées/sortie (13, 14) présentent des formes et/ou des contours complémentaires et/ou imbriqués dans une largeur de la boite collectrice (21), ladite largeur de la boite collectrice (1) étant mesurée selon une direction parallèle à la direction de la largeur des chambres collectrices (18, 19, 20).

10. Boite collectrice (1) selon l'une quelconque des revendications précédentes, dans laquelle les orifices d'entrée/sortie (11, 12) sont disposés sur une face de la boite collectrice (1) orthogonale à la direction d'extension longitudinale desdites chambres collectrices (18, 19, 20).

11. Boite collectrice (1) selon l'une quelconque des revendications 1 à 9, dans laquelle les orifices d'entrée/sortie (11, 12) sont disposés sur une face de la boite collectrice (1) parallèle à la direction d'extension longitudinale desdites chambres collectrices (18, 19, 20).

12. Boite collectrice (1) selon l'une quelconque des revendications précédentes, comprenant une plaque collectrice configurée pour être connectée aux tubes (300) et un couvercle.

13. Echangeur de chaleur (3) comprenant une boite collectrice (1) selon l'une quelconque des revendications précédentes.

## Patentansprüche

1. Sammelkasten (1) für einen Wärmeaustauscher (3), insbesondere eines Kreislaufs zur Klimatisierung eines Kraftfahrzeugs, umfassend mindestens zwei Einlass-/Auslasskammern (13, 14) des Sammelkastens (1) und zwei Sammelkammern (19, 20), wobei die Sammelkammern (19, 20) dafür ausgelegt sind, an Rohre (300) eines Wärmeaustauschbündels (30) des Austauschers (3) angeschlossen zu sein, wobei sich die Sammelkammern (19, 20) in einer Haupterstreckungs-Längsrichtung erstrecken und eine Abmessung aufweisen, die als Breite bezeichnet wird, die in einer Richtung gemessen wird, die orthogonal zu der Längsrichtung verläuft, wobei jede der Einlass-/Auslasskammern (13, 14) an eine der Sammelkammern (19, 20) angeschlossen ist und mit einer Einlass-/Auslassöffnung (11, 12) des Sammelkastens (1) versehen ist, wobei die Einlass-/Auslassöffnung (12) einer der Einlass-/Auslasskammern (13, 14), die als vergrößerte Öffnung bezeichnet wird, eine Abmessung, die als Breite bezeichnet wird, in der Richtung der Breite der Sammelkammern (19, 20) aufweist, die größer als die Breite der Sammelkammer (19, 20) ist, an welche die Einlass-/Auslasskammer (13, 14) angeschlossen ist, **dadurch gekennzeichnet, dass** der Sammelkasten (1) eine zusätzliche Sammelkammer (18) umfasst und ein distales Ende (102) und ein proximales Ende (101) aufweist und sich in einer Haupterstreckungs-Längsrichtung zwischen dem distalen Ende (102) und dem proximalen Ende (101) erstreckt,
wobei die Einlass-/Auslasskammern (13, 14) in dem Sammelkasten (1) zwischen dem proximalen Ende (101) des Sammelkastens (1) und den proximalen Enden der Sammelkammern (18, 19, 20) angeordnet sind.

2. Sammelkasten (1) nach einem der vorhergehenden Ansprüche, wobei die Sammelkammern (18, 19, 20) Einführungsöffnungen (21) der Rohre (300) umfassen, die eine Abmessung aufweisen, die als Breite bezeichnet wird, die in der Richtung der Breite der Sammelkammern (18, 19, 20) gemessen wird, wobei die Einführungsöffnungen (21) der Rohre (300) eine selbe Länge aufweisen.

3. Sammelkasten (1) nach einem der vorhergehenden Ansprüche, wobei die Einlass-/Auslasskammern (13, 14) an einem Längsende der Sammelkammern (18, 19, 20) gelegen sind.

4. Sammelkasten (1) nach einem der vorhergehenden Ansprüche, wobei die Sammelkammern (18, 19, 20) alle eine identische Länge aufweisen.

5. Sammelkasten (1) nach einem der vorhergehenden Ansprüche, wobei die zwei Einlass-/Auslassöffnungen (11, 12) des Sammelkastens (1) auf einer selben Geraden zentriert sind, die orthogonal zur Längserstreckungsrichtung der Sammelkammern (18, 19, 20) verläuft.

6. Sammelkasten (1) nach einem der vorhergehenden Ansprüche, wobei die Breite der vergrößerten Einlass-/Auslassöffnung (12) zwischen dem 1- und dem 3-Fachen der Breite der anderen der Einlass-/Auslassöffnungen (11) beträgt.

7. Sammelkasten (1) nach Anspruch 6, wobei die Breite der anderen der Einlass-/Auslassöffnungen (11) zwischen dem 0,8- und dem 1,2-Fachen der Breite der Sammelkammer (19, 20) beträgt, an welche die Einlass-/Auslasskammer (13, 14) angeschlossen ist, die mit der anderen der Einlass-/Auslassöffnungen (11) versehen ist.

8. Sammelkasten (1) nach einem der vorhergehenden Ansprüche, wobei die eine der Einlass-/Auslasskammern (13, 14) zumindest teilweise einen Raum einnimmt, der von einer Verlängerung in Längsrichtung einer Sammelkammer (18, 19, 20) gebildet wird, die an diejenige angrenzt, an die sie angeschlossen ist.

9. Sammelkasten (1) nach einem der vorhergehenden Ansprüche, wobei die Einlass-/Auslasskammern (13, 14) Formen und/oder Konturen aufweisen, die in einer Breite des Sammelkamstens (21) ergänzend und/oder verschachtelt sind, wobei die Breite des Sammelkastens (1) in einer Richtung parallel zu der Richtung der Breite der Sammelkammern (18, 19, 20) gemessen wird.

10. Sammelkasten (1) nach einem der vorhergehenden Ansprüche, wobei die Einlass-/Auslassöffnungen (11, 12) auf einer Seite des Sammelkastens (1) angeordnet sind, die orthogonal zur Längserstreckungsrichtung der Sammelkammern (18, 19, 20) verläuft.

11. Sammelkasten (1) nach einem der Ansprüche 1 bis 9, wobei die Einlass-/Auslassöffnungen (11, 12) auf einer Seite des Sammelkastens (1) angeordnet sind, die parallel zur Längserstreckungsrichtung der Sammelkammern (18, 19, 20) verläuft.

12. Sammelkasten (1) nach einem der vorhergehenden Ansprüche, umfassend eine Sammelplatte, die dafür konfiguriert ist, an die Rohre (300) angeschlossen zu sein, und einen Deckel.

13. Wärmeaustauscher (3) umfassend einen Sammelkasten (1) nach einem der vorhergehenden Ansprüche.

## Claims

1. Collecting box (1) for a heat exchanger (3), in particular of a motor vehicle air-conditioning circuit, comprising at least two inlet/outlet chambers (13, 14) of the collecting box (1) and two collecting chambers (19, 20), said collecting chambers (19, 20) being designed to be connected to the tubes (300) of a heat exchanger bundle (30) of said exchanger (3), said collecting chambers (19, 20) extending in a main longitudinal direction of extension and having a dimension, called the width, measured in a direction at right-angles to said longitudinal direction, each of the inlet/outlet chambers (13, 14) being connected to one of said collecting chambers (19, 20) and being provided with an inlet/outlet opening (11, 12) of the collecting box (1), the inlet/outlet opening (12) of one of the inlet/outlet chambers (13, 14), called the enlarged opening, having a dimension, called the width, in the direction of the width of the collecting chambers (19, 20), which is greater than the width of the collecting chamber (19, 20) to which said inlet/outlet chamber (13, 14) is connected, **characterized in that** the collecting box (1) comprises an additional collecting chamber (18) and has a distal end (102) and a proximal end (101) and extends in a main longitudinal direction of extension between said distal end (102) and said proximal end (101), wherein said inlet/outlet chambers (13, 14) are arranged in the collecting box (1) between the proximal end (101) of the collecting box (1) and the proximal ends of the collecting chambers (18, 19, 20).

2. Collecting box (1) according to any one of the preceding claims, wherein the collecting chambers (18, 19, 20) comprise introduction openings (21) for the tubes (300) having a dimension, called the length, which is measured in the direction of the width of the collecting chambers (18, 19, 20), said introduction openings (21) for the tubes (300) having the same length.

3. Collecting box (1) according to any one of the preceding claims, wherein said inlet/outlet chambers (13, 14) are located in the region of a longitudinal end of the collecting chambers (18, 19, 20).

4. Collecting box (1) according to any one of the preceding claims, wherein the collecting chambers (18, 19, 20) all have an identical width.

5. Collecting box (1) according to any one of the preceding claims, wherein the two inlet/outlet openings (11, 12) of the collecting box (1) are centred on the same straight line at right-angles to the longitudinal direction of extension of the collecting chambers (18, 19, 20).

6. Collecting box (1) according to any one of the preceding claims, wherein the width of the enlarged inlet/outlet opening (12) is between 1 and 3 times the width of the other of said inlet/outlet openings (11).

7. Collecting box (1) according to Claim 6, wherein the width of the other of said inlet/outlet openings (11) is between 0.8 and 1.2 times the width of the collecting chamber (19, 20) to which the inlet/outlet chamber (13, 14) provided with said other of the inlet/outlet openings (11) is connected.

8. Collecting box (1) according to any one of the preceding claims, wherein one of the inlet/outlet chambers (13, 14) at least partially occupies a space which is formed by a longitudinal extension of a collecting chamber (18, 19, 20) which is adjacent to the inlet/outlet chamber to which it is connected.

9. Collecting box (1) according to any one of the preceding claims, wherein the inlet/outlet chambers (13, 14) have shapes and/or contours which are complementary to and/or fit into a width of the collecting box (21), said width of the collecting box (1) being measured in a direction parallel to the direction of the width of the collecting chambers (18, 19, 20).

10. Collecting box (1) according to any one of the preceding claims, wherein the inlet/outlet openings (11, 12) are arranged on a face of the collecting box (1) which is at right-angles to the longitudinal direction of extension of said collecting chambers (18, 19, 20).

11. Collecting box (1) according to any one of Claims 1 to 9, wherein the inlet/outlet openings (11, 12) are arranged on a face of the collecting box (1) which is parallel to the longitudinal direction of extension of said collecting chambers (18, 19, 20).

12. Collecting box (1) according to any one of the preceding claims, comprising a collecting plate, which is configured to be connected to the tubes (300), and a cover.

13. Heat exchanger (3) comprising a collecting box (1) according to any one of the preceding claims.
